# EUROPÄISCHE PATENTSCHRIFT

(11) **EP 3 519 303 B1**
(45) Veröffentlichungstag und Bekanntmachung des Hinweises auf die Patenterteilung: **01.11.2023**
(21) Anmeldenummer: 17771334.4
(22) Anmeldetag: 13.09.2017
(51) Int. Cl.: B65B 19/22, B65D 75/58, B65D 85/10, B65B 19/20

(54) **PACKUNG FÜR ZIGARETTEN, SOWIE VERFAHREN ZUR HERSTELLUNG DERSELBEN**
CIGARETTE PACK, AND METHOD FOR PRODUCING SAME
PAQUET POUR CIGARETTES AINSI QUE PROCÉDÉ DE FABRICATION DE CELUI-CI

(30) Priorität: 30.09.2016 DE 102016118581
(43) Veröffentlichungstag der Anmeldung: 07.08.2019
(73) Patentinhaber: Focke & Co. (GmbH & Co. KG), 27283 Verden (DE)
(72) Erfinder: HÄFKER, Thomas, 27299 Langwedel (DE); SCHNEIDER, Christoph, 27283 Verden (DE); BUSE, Henry, 27374 Visselhövede (DE)
(74) Vertreter: Ellberg, Nils
(86) Internationale Anmeldenummer: PCT/EP2017/001085
(87) Internationale Veröffentlichungsnummer: WO 2018/059729

(56) Entgegenhaltungen:
- EP-A1- 2 310 300
- EP-A1- 3 007 986
- DE-A1- 2 609 821
- DE-A1- 19 506 844
- US-A1- 2012 291 401

## Beschreibung

Die Erfindung betrifft eine Packung für Zigaretten, mit einer Innenpackung für einen Packungsinhalt, insbesondere für eine Zigarettengruppe, und mit einer Außenpackung, vorzugsweise in der Ausführung als Hinge-Lid-Packung, wobei die den Packungsinhalt vorzugsweise unmittelbar umhüllende Innenpackung aus (dünnem) Karton Seitenwände aufweist, die durch einander überlappende Seitenlappen eines Zuschnitts für die Innenpackung gebildet sind, gemäß dem Oberbegriff des Anspruchs 1. Ferner betrifft die Erfindung ein Verfahren bzw. eine Vorrichtung zur Herstellung einer solchen Packung gemäß dem Oberbegriff des Anspruchs 7.

An Packungen für Zigaretten werden zahlreiche Anforderungen gestellt, sei es in gestalterischer, konstruktiver oder wirtschaftlicher Hinsicht. Eine solche Anforderung bezieht sich darauf, dass der Packungsinhalt vor schädlichen Umwelteinflüssen geschützt und das Aroma in der Packung gewahrt bleiben soll. Vor diesem Hintergrund wurden sogenannte Dichtpackungen entwickelt, die den Packungsinhalt in diesem Sinne sehr gut schützen. Oftmals wird der Packungsinhalt dabei in eine Innenumhüllung aus Folie eingehüllt, deren Faltlappen durch thermisches Siegeln verschlossen werden. Eine Entnahmeöffnung wird mittels eines mehrfach betätigbaren Verschlussetiketts verschlossen, welches durch Klebung mit der Packung verbunden ist. Allerdings ist der Herstellungsprozess für derartige Packungen relativ aufwendig. Zudem existieren in einigen Ländern gesetzliche Vorschriften, die darauf abzielen zu verhindern, dass der Packungsinhalt mit dem Material der Folie oder Klebstoff in Berührung kommt, weil teilweise befürchtet wird, dass chemische Stoffe aus der Folie oder dem Klebstoff in die Zigaretten migrieren könnten.

EP 3 007 986 A1 zeigt eine Packung für Zigaretten mit einem Klickverschluss für den Deckel. Ein innerer Behälter der Packung weist einander überlappende Seitenlappen und im Wesentlichen V-förmige Ecklappen an einer Stirnwand auf.

In EP 2 310 300 A1 wird eine Packung für Zigaretten hergestellt, in dem in einer ersten Verpackungsmaschine ein Zuschnitt aus dünnem Karton für eine Innenpackung und in einer zweiten Verpackungsmaschine ein Zuschnitt für eine Außenpackung in eine Zwischenfaltstellung gefaltet werden. Dann wird der Innenpackung eine Zigarettengruppe und der Außenpackung eine fertig gefaltete Innenpackung zugeführt. Danach werden die Zuschnitte für die Innenpackung und die Außenpackung um die Zigarettengruppe bzw. die Innenpackung herum fertig gefaltet.

Aus DE 26 09 821 A1 ist eine quaderförmige Packung für Zigaretten oder dergleichen sowie ein Verfahren und eine Vorrichtung zum Herstellen derselben bekannt. Die Packung wird dabei aus einem faltbaren Zuschnitt aus Verbundfolie hergestellt. Als für die Herstellung geeignete Vorrichtung wird eine Lösung gemäß Patentanmeldung P 24 40 006.4-27 vorgeschlagen.

Hiervon ausgehend liegt der Erfindung die Aufgabe zu Grunde, eine Packung für Zigaretten weiterzuentwickeln, insbesondere hinsichtlich des Schutzes des Packungsinhalts, der Einhaltung gesetzlicher Vorgaben sowie der kostengünstigen Herstellbarkeit. Ferner ist es ein Ziel der Erfindung einen entsprechenden Herstellungsprozess bzw. eine -vorrichtung zu präsentieren.

Zur Lösung dieser Aufgabe weist eine erfindungsgemäße Packung die Merkmale des Anspruchs 1 auf.

Packungen mit Innen- und Außenpackung aus Karton sind zwar grundsätzlich aus der Praxis bekannt, jedoch weisen solche Packungen oftmals Nachteile auf, insbesondere hinsichtlich der optischen Qualität, was sich durch vorstehende Kanten, Spalte zwischen Faltlappen oder dergleichen bemerkbar macht. Zudem sind in der Regel einige "Klimmzüge" erforderlich, um die entsprechenden Zuschnitte so zu gestalten, dass die Packung reibungslos auf herkömmlichen Verpackungsmaschinen hergestellt werden können.

Die erfindungsgemäße Lösung kehrt von dem bekannten Stand der Technik ab und schlägt besondere Stirn-Ecklappen beiderseits der Stirnwand der Innenpackung vor. Anders als im Stand der Technik sind die Stirn-Ecklappen nicht an Seitenlappen einer Rückwand der Innenpackung angeordnet, sondern an der Stirnwand selbst. Dies führt nicht nur zu einer dichten Innenpackung, sondern auch zu einem einfachen Herstellungsverfahren, das im Weiteren noch beschrieben wird.

Erfindungsgemäß ist vorgesehen, dass die äußeren Seitenlappen der Seitenwände der Innenpackung, welche die Stirn-Ecklappen überdecken, eine schräggerichtete Seitenkante aufweisen. Auf diese Weise wird in Verbindung mit der V-förmigen Gestalt der Stirn-Ecklappen der visuelle Eindruck einer Kuvertfaltung im Bereich der Seitenwände der Innenpackung erweckt, die der Konsument sonst vornehmlich aus dem Bereich der Packungen aus Folie oder Papier kennt.

Erfindungsgemäß ist ferner vorgesehen, dass die Außenpackung ein Schachtelteil zur Aufnahme der Innenpackung aufweist und einen schwenkbar am Schachtelteil gelagerten Deckel, wobei die Innenpackung bei geöffnetem Deckel aus dem Schachtelteil herausragt, sodass die Seitenwände der Innenpackung teilweise sichtbar sind, insbesondere derart, dass der durch die Gestalt der sich überdeckenden Stirn-Ecklappen und der äußeren Seitenlappen geschaffene visuelle Eindruck bei geöffneter Packung für den Konsumenten sichtbar ist.

Eine weitere Besonderheit kann darin bestehen, dass die äußeren und/oder die inneren Seitenlappen durch Prägen verformt sind, derart, dass die äußeren und inneren Seitenlappen außerhalb des Bereichs der Stirn-Ecklappen aneinander anliegen.

Diese Lösung weist insbesondere den Vorteil auf, dass eventuelle rückseitige Spalten, die sonst durch die zwischen den inneren und äußeren Seitenlappen liegenden Stirn-Ecklappen erzeugt werden, verdeckt werden.

Vorzugsweise kann vorgesehen sein, dass die äußeren Seitenlappen im Bereich einer schräggerichteten Seitenkante durch Anbringung einer Prägung verformt sind, derart, dass die äußeren und inneren Seitenlappen im durch Prägung verformten Bereich aneinander anliegen und durch Klebung miteinander verbunden sind.

Alternativ kann vorgesehen sein, dass die äußeren und/oder inneren Seitenlappen außerhalb des Bereichs der Stirn-Ecklappen durch Prägen derart verformt sind, dass die äußeren und inneren Seitenlappen im durch Prägung verformten Bereich aneinander anliegen und durch Klebung miteinander verbunden sind.

Mit anderen Worten kann vorgesehen sein, dass die inneren und/oder äußeren Seitenlappen durch Anbringung einer Prägung derart verformt sind, dass zwischen den inneren und äußeren Seitenlappen eine Tasche zur Aufnahme der Stirn-Ecklappen gebildet ist, und dass die inneren und äußeren Seitenlappen außerhalb des Bereichs der Tasche aneinander anliegen und durch Klebung miteinander verbunden sind.

Eine weitere Besonderheit kann darin bestehen, dass Wandungen des Zuschnitts der Innenpackung im Bereich der Vorderwand derselben über eine am Zuschnitt ausgebildeten Lasche miteinander durch Klebung verbunden sind, insbesondere im Bereich zweier Teilwände der Vorderwand der Innenpackung oder im Bereich des Übergangs zwischen einer Bodenwand und einer Vorderwand der Innenpackung.

Eine weitere vorteilhafte Besonderheit kann darin bestehen, dass die Innenpackung eine durch Stanzung im Material eines Zuschnitts für die Innenpackung gebildete Entnahmeöffnung aufweist, wobei das herausgestanzte Material als Abfall komplett von der Packung entfernt ist.

Ferner kann vorzugsweise vorgesehen sein, dass die Entnahmeöffnung der Innenpackung durch ein mehrfach betätigbares Verschlussetikett überdeckt ist, welches dauerhaft mit der Innenseite der Deckel-Vorderwand verbunden ist, sodass durch die Betätigung des Deckels auch das Verschlussetikett geöffnet bzw. geschlossen wird.

Darüber hinaus kann vorgesehen sein, dass das Verschlussetikett in einer ersten Zone mit einem stark klebenden Klebstoff versehen ist, mit dem das Verschlussetikett dauerhaft mit einer Innen-Stirnwand der Innenpackung verbunden ist.

Ein erfindungsgemäßes Verfahren weist die Merkmale des Anspruchs 7 auf. Es ist demnach vorgesehen, dass ein Zuschnitt für die Innenpackung aus (dünnem) Karton unter teilweiser Faltung des Zuschnitts in eine Tasche eines Faltrevolvers eingestempelt wird, und dass danach innere Seitenlappen im Bereich von Seitenwänden der Innenpackung und Bodenecklappen der Innenpackung gefaltet werden und eine Zigarettengruppe in den teilweise gefalteten Zuschnitt eingeführt wird, und dass danach eine Vorderwand der Innenpackung auf die Zigarettengruppe gefaltet wird, und dass danach Stirn-Ecklappen der Innenpackung, die beiderseits einer Stirnwand der Innenpackung angeordnet und mit dieser verbunden sind auf die gefalteten inneren Seitenlappen der Seitenwände gefaltet werden, und dass danach äußere Seitenlappen auf die Stirn-Ecklappen und die inneren Seitenlappen gefaltet werden.

Vorzugsweise kann vorgesehen sein, dass die teilweise fertiggestellte Innenpackung im Anschluss an die Faltung der Vorderwand der Innenpackung aus der Tasche des Faltrevolvers ausgeschoben wird, wobei die Stirn-Ecklappen durch ortsfest in einer Ausschubstation des Faltrevolvers angeordnete Faltorgane in die jeweilige Ebene der Seitenwand der Innenpackung gefaltet werden.

Weiterhin kann eine Besonderheit darin bestehen, dass die Innenpackung im Bereich einer Etikettenfaltstation mit dem Verschlussetikett versehen wird, wobei die Packung quer zur Transportrichtung liegend und mit einer freiliegenden Stirnwand seitlich weisend entlang eines aufrechten Förderabschnitts transportiert wird und ein Verschlussetikett zunächst gegen die frei liegende Stirnwand gelegt und danach mittels eines Faltorgans in den Bereich der Rückwand und der Vorderwand gefaltet wird. Für diese Lösung wird zusätzlich auch unabhängig vom konkreten Einsatzzweck bzw. der eingangs geschilderten Erfindung Schutz beansprucht.

Vorzugsweise weist dabei die Packung eine Entnahmeöffnung im Bereich der Stirnwand und der angrenzenden Vorderwand der Packung auf, wobei das Verschlussetikett so an der Packung angebracht wird, dass die Entnahmeöffnung verschlossen wird.

Weiterhin wird vorzugsweise so verfahren, dass das Verschlussetikett mittels des Faltorgans in der Etikettenfaltstation an der Packung angebracht wird, während die Packung kontinuierlich in der Transportrichtung gefördert wird, wobei das vorzugsweise U-förmige Faltorgan einerseits zusammen mit der Packung in Transportrichtung bewegt wird und andererseits quer zur Transportrichtung bewegt wird, um das Verschlussetikett gegen die Rückwand und die Vorderwand zu falten.

Als nächster Schritt ist vorzugsweise vorgesehen, dass die Innenpackung mit daran angebrachtem Verschlussetikett einem Faltrevolver für die Herstellung der Außenpackung zugeführt wird, wobei ein Zuschnitt für die Außenpackung in eine Tasche des Faltrevolvers eingestempelt und teilweise gefaltet wird und wobei die Innenpackung mit Verschlussetikett in die Außenpackung als Packungsinhalt eingeführt wird und danach Vorderwand, Seitenwände und Deckel der Außenpackung durch Falten entsprechender Wände bzw. Lappen des Zuschnitts für die Außenpackung gebildet werden.

Die Erfindung wird nachfolgend anhand von in der Zeichnung dargestellten, bevorzugten Ausführungsbeispielen beschrieben. Darin zeigen:
- Fig. 1: eine Innenpackung und ein Verschlussetikett,
- Fig. 2: eine Innenpackung mit daran angebrachtem Verschlussetikett,
- Fig. 3: eine Packung für Zigaretten mit einer Außenpackung und einer darin befindlichen Innenpackung gemäß Fig. 1 und 2,
- Fig. 4: einen Horizontalschnitt durch die Packung entlang Schnittlinie IV - IV in Fig. 2,
- Fig. 5: einen Horizontalschnitt durch die Packung entlang Schnittlinie V - V in Fig. 3,
- Fig. 6: einen Zuschnitt für die Innenpackung,
- Fig. 7: ein zweites Ausführungsbeispiel einer Innenpackung in einer Darstellung analog zu Fig. 2 des ersten Ausführungsbeispiels,
- Fig. 8: einen Horizontalschnitt durch die Packung entlang Schnittlinie VIII - VIII in Fig. 7,
- Fig. 9: einen Teil eines Zuschnitts für die Innenpackung des zweiten Ausführungsbeispiels,
- Fig. 10: ein drittes Ausführungsbeispiel einer Innenpackung in einer Darstellung analog zu Fig. 2 des ersten Ausführungsbeispiels,
- Fig. 11: einen Horizontalschnitt durch die Packung entlang Schnittlinie XI - XI in Fig. 10,
- Fig. 12: einen Zuschnitt für die Innenpackung des dritten Ausführungsbeispiels,
- Fig. 13: eine schematische Darstellung der Faltschritte zur Herstellung der Innenpackung gemäß der ersten beiden Ausführungsbeispiele,
- Fig. 14: eine schematische Darstellung eines entsprechenden Faltrevolvers zur Durchführung der Faltschritte gemäß Fig. 13,
- Fig. 15: eine schematische Darstellung einer Einrichtung zum Anbringen der Verschlussetiketten an den Innenpackungen,
- Fig. 16: eine schematische Darstellung eines Faltrevolvers zur Herstellung der Außenpackung, und
- Fig. 17: ein Verschlussetikett.

Die vorliegende Packung 10 dient zur Aufnahme von Zigaretten als Packungsinhalt. Eine aus einer Mehrzahl von in Formation angeordneten Zigaretten gebildete Zigarettengruppe 11 füllt den Innenraum einer Teilpackung aus, nämlich einer Innenpackung 12. Diese ist als Dichtpackung ausgebildet.

Die Zigaretten sind ohne zusätzliche Innenumhüllung, also unmittelbar in der Innenpackung 12 angeordnet. Die quaderförmige Innenpackung 12 wiederum ist Inhalt einer Außenpackung 13, hier in der Ausführung einer klassischen Klappschachtel bzw. Hinge-Lid-Packung.

Die Außenpackung 13 ist in allen drei gezeigten Ausführungsbeispielen übereinstimmend in der Ausführung als Klappschachtel bzw. Hinge-Lid-Packung ausgebildet und besteht bekanntermaßen aus einem (unteren) Schachtelteil 14 und einem Deckel 15. Dieser ist über ein quergerichtetes Liniengelenk 16 einstückig mit dem Schachtelteil 14 verbunden.

Das Schachtelteil 14 besteht aus Schachtel-Vorderwand 17, Schachtel-Bodenwand 18 und Schachtel-Rückwand 19. An beiden Seiten der Schachtel-Vorderwand 17 sind außenliegende Schachtel-Seitenlappen 20 und an der Schachtel-Rückwand 19 innenliegende Schachtel-Seitenlappen 21 angebracht. Diese bilden gemeinsam, nämlich aufgrund von Überdeckung und Verbindung (Leim 87) miteinander, Schachtel-Seitenwände 22.

Der Deckel 15 besteht aus an die Schachtel-Rückwand 19 anschließender Deckel-Rückwand 23, oberer Deckel-Stirnwand 24 und Deckel-Vorderwand 25. An Deckel-Rückwand 23 und Deckel-Vorderwand 25 sind seitlich Deckel-Seitenlappen 26, 27 angeordnet zur Bildung von Deckel-Seitenwänden 28.

An einem freien Rand der Deckel-Vorderwand 25 schließt ein Deckel-Innenlappen 29 an, der gegen die Innenseite der Deckel-Vorderwand 25 gefaltet und mit dieser durch Klebung verbunden wird, beispielsweise mittels Leimpunkten.

An den (inneren) Schachtel-Seitenlappen 21 und korrespondierend an den (inneren) Deckel-Seitenlappen 26 sind Ecklappen, nämlich Boden-Ecklappen und Deckel-Ecklappen angeordnet. Diese sind gegen die Innenseite von Schachtel-Bodenwand 18 und Deckel-Stirnwand 24 faltbar.

Ein entsprechender Zuschnitt 30 für die Außenpackung 13 kann wie bei derartigen Packungen üblich aus (dünnem) Karton oder gleichartigem Verpackungsmaterial mit entsprechender bzw. erhöhter Formstabilität bestehen.

Die Innenpackung 12 und deren Zuschnitt 33 (Fig. 6) sind in besonderer Weise ausgebildet. Der Zuschnitt 33 besteht zu diesem Zweck ebenfalls aus (dünnem) Karton mit einseitiger oder beidseitiger Beschichtung. Die Beschichtung ist so ausgebildet, dass das Verpackungsmaterial insgesamt feuchtigkeits- bzw. aromadicht wird. Insbesondere besteht die Beschichtung aus Kunststoff und/oder einer Lackschicht und/oder einer Metall- bzw. metallisierten Schicht. Vorzugsweise ist der Karton nur auf einer Außenseite beschichtet. Diese Lösung bietet einige Vorteile. So kann der Karton als Speicher für Feuchtigkeit dienen und z. B. entweder den Packungsinhalt vor dem Austrocken schützen oder alternativ hohe Feuchtigkeit aus der Umgebung aufnehmen, um so zu verhindern, dass der Packungsinhalt zu feucht wird. Durch die Beschichtung wird darüber hinaus der Austausch von Feuchtigkeit und/oder Aromastoffen zwischen der Packung und der Umgebung eingeschränkt. Insgesamt entsteht auf diese Weise eine vergleichsweise feuchtigkeits- und aromadichte Packung 10.

Die Innenpackung 12 bildet einen geschlossenen, quaderförmigen Behälter für die Zigarettengruppe 11. Für die Entnahme des Packungsinhalts, also der Zigaretten, ist eine Entnahmeöffnung 35 gebildet, die sich im Bereich einer Innen-Vorderwand 36 und mindestens im Bereich einer benachbarten Innen-Stirnwand 37 der Innenpackung 12 erstreckt.

Die Entnahmeöffnung 35 wird im vorliegenden Fall durch Anbringung einer Stanzung im Material des Zuschnitts 33 für die Innenpackung 12 ausgebildet. Das herausgestanzte Material kann entweder als Abfall komplett entfernt oder gegen den Zuschnitt 33 gefaltet werden. Im letzteren Fall wird der Stanzschnitt nicht umlaufend um die Entnahmeöffnung 35 herum ausgeführt, sondern nur teilweise, sodass eine Restverbindung verbleibt, um die das herausgestanzte Material gegen den Zuschnitt 33 gefaltet werden kann. Vorzugsweise wird das herausgestanzte Material in diesem Fall gegen die Innenseite des Zuschnitts 33 gefaltet, sodass es für den Konsumenten nicht sichtbar ist.

Die Entnahmeöffnung 35 ist durch ein mehrfach benutzbares Betätigungsorgan überdeckt, nämlich durch ein als Tape ausgebildetes Verschlussetikett 42. Dieses besteht aus einer Folie und ist auf der der Innenpackung 12 zugekehrten Seite (Unterseite) mit Klebstoff versehen.

Im vorliegenden Fall ist die Unterseite des Verschlussetiketts 42 in drei Zonen aufgeteilt. In einer ersten Zone 38 ist ein stark klebender Klebstoff vorgesehen, der zur dauerhaften Verbindung des Verschlussetiketts 42 mit der Innenpackung 12 im Bereich der Innen-Stirnwand 36 und einer Innen-Rückwand 39 der Innenpackung 12 dient. Die erste Zone 38 beginnt an einem oberen Rand des Verschlussetiketts 42 und erstreckt sich etwa bis zum oberen Rand der Entnahmeöffnung 35. In einer zweiten Zone 40, die sich an die erste Zone 38 anschließt und die sich U-förmig um die Entnahmeöffnung 35 herum erstreckt und kurz unterhalb eines unteren Randes der Entnahmeöffnung 35 endet, ist ein schwach klebender Klebstoff vorgesehen, der eine mehrfache Betätigung des Verschlussetiketts 42 ermöglicht. In einer dritten Zone 41, die sich an die zweite Zone 40 anschließt und sich durchgehend bis zum unteren Rand des Verschlussetiketts 42 erstreckt, ist kein Klebstoff an der Unterseite des Verschlussetiketts 42 vorgesehen. Entsprechend befindet sich im Bereich der Entnahmeöffnung 35 eine klebstofffreie Zone 91, die sich etwas über den Rand der Entnahmeöffnung 35 hinaus erstreckt. Auf diese Weise soll einem Eindringen von Klebstoff oder -ausdünstungen in die Innenpackung 12 entgegengewirkt werden, um den Packungsinhalt zu schützen. An einer der Außenpackung 13 zugewandten Oberseite des Verschlussetiketts 42 sind im Bereich der dritten Zone 41 Leimpunkte 34 zur dauerhaften Verklebung des Verschlussetiketts 42 mit der Innenseite der Deckel-Vorderwand 25 vorgesehen, sodass durch die Betätigung des Deckels 15 auch das Verschlussetikett 42 geöffnet bzw. geschlossen wird.

In besonderer Weise ist der Zuschnitt (Fig. 2) für die Innenpackung 12 ausgebildet.

Im ersten Ausführungsbeispiel gemäß Fig. 1 bis 6 erstreckt sich die Innen-Rückwand 39 durchgehend über die volle Abmessung bzw. Höhe der Innenpackung 12. Die Innen-Vorderwand 36 ist - etwa mittig - geteilt. Eine erste, obere Teilwand 46 ist mit der Innen-Stirnwand 37 verbunden. Eine zweite, untere Teilwand 47 schließt an eine Innen-Bodenwand 48 an. Bei der fertigen Innenpackung 12 stoßen die Teilwände 46, 47 unter Bildung der Innen-Vorderwand 36 im Bereich einer quergerichteten Trennfuge 49 zusammen.

Zur Bildung von Innen-Seitenwänden 50 weist der Zuschnitt 33 der Innenpackung 12 Innen-Seitenlappen auf, die einander überdecken und durch Klebung miteinander verbunden sind.

Die Innen-Rückwand 39 ist mit über die volle Höhe durchgehenden, einstückigen Rück-Seitenlappen 51 versehen. Im Bereich der Innen-Seitenwände 50 außenliegende Seitenlappen der Innen-Vorderwand 36 sind ebenfalls geteilt, bilden demnach Teil-Seitenlappen 52, 53, die bei der gefalteten Innenpackung 12 unter Fortsetzung der Trennfuge 49 die Außenseite der Innen-Seitenwände 50 bilden. Die durchgehenden, innenliegenden Rück-Seitenlappen 51 gewährleisten die Stabilität der Innenpackung 12.

An den Rück-Seitenlappen 51 sind Ecklappen angeordnet, nämlich Innen-Bodenecklappen 54 zur Anlage an der Innenseite der Innen-Bodenwand 48.

In besonderer Weise sind Stirn-Ecklappen 55 ausgebildet, nämlich mit dreieckiger Form bzw. V-förmiger Gestalt. Die Stirn-Ecklappen 55 sind beiderseits der Innen-Stirnwand 37 angeordnet und mit dieser über eine Faltlinie verbunden. Die Stirn-Ecklappen 55 sind gegenüber den Rück-Seitenlappen 51 und den Teil-Seitenlappen 53 beiderseits der oberen Teilwand 46 der Innen-Vorderwand 36 durch Stanzschnitte getrennt.

Im gezeigten Ausführungsbeispiel erstrecken sich die Stirn-Ecklappen 55 im Übergang zur Innen-Stirnwand 37 zunächst über die gleiche Breite wie die Innen-Stirnwand 37 und laufen dann V-förmig zusammen. Die Tiefe der Stirn-Ecklappen 55 entspricht dabei der Tiefe der Rück-Seitenlappen 51 und der Teil-Seitenlappen 53. Eine Seitenkante 43 der Stirn-Ecklappen 55 verläuft deutlich schräg zu den Hauptachsen des Zuschnitts 33, etwa unter 45° hierzu, wohingegen die andere Seitenkante 44 der Stirn-Ecklappen 55 nur unter einen kleinen Winkel zur Querachse des Zuschnitts gerichtet verläuft.

Auch die Teil-Seitenlappen 53 beiderseits der oberen Teilwand 46 der Innen-Vorderwand 36 haben eine besondere Gestalt und sind mit einer schräg gerichteten Seitenkante 45 versehen, die wie die Seitenkante 43 der Teil-Seitenlappen 53 etwa unter 45° zu den Hauptachsen des Zuschnitts 33 gerichtet verläuft. Dabei sind die Seitenkanten 45 jeweils der Seitenkante 44 der Stirn-Ecklappen 55 auf der gleichen Seite des Zuschnitts 33 benachbart angeordnet. Aufgrund der schräg verlaufenden Seitenkante 45 weisen die Teil-Seitenlappen 53 insgesamt eine im Wesentlichen trapezförmige Gestalt auf.

Bei der gefalteten Innenpackung 12 liegen die Stirn-Ecklappen 55 zwischen den äußeren Rück-Seitenlappen 51 und den inneren Teil-Seitenlappen 53 an. Aufgrund der vorstehend beschriebenen Form der Teil-Seitenlappen 53 und der Stirn-Ecklappen 55 entsteht im oberen Bereich der Innen-Seitenwände 48 jeweils der visuelle Eindruck einer Kuvertfaltung, wie er sonst bei Innenpackungen aus einem Folienmaterial häufig anzutreffen ist.

Um zu verhindern, dass durch die Stirn-Ecklappen 55 ein rückseitiger Spalt zwischen den Rück-Seitenlappen 51 und den Teil-Seitenlappen 53 entsteht, ist als weitere Besonderheit eine durch Prägung gebildete Verformung des Materials der Teil-Seitenlappen 53 vorgesehen, die außerhalb des Bereichs der Anlage der Stirn-Ecklappen 55 an den Teil-Seitenlappen 53 ausgebildet ist, nämlich entlang der Seitenkante 45. Diese ist in dem Abschnitt, der über die Stirn-Ecklappen 55 hinausragt, mit einem Prägebereich 56 versehen. Im Prägebereich 56 ist der Teil-Seitenlappen 53 so verformt, dass er am Rück-Seitenlappen 51 anliegt und somit die Bildung eines Spalts zwischen diesen beiden Teilen verhindert wird. Durch einen entsprechend angeordneten Leimpunkt 57 werden die beiden Teile miteinander verbunden. Der Prägebereich 56 erstreckt sich bis zum freien Ende der Seitenkante 45. Außerhalb des Bereichs der kuvertartigen Faltung sind die inneren Rück-Seitenlappen 51 und die Teil-Seitenlappen 52, 53 durch Klebung miteinander verbunden, beispielsweise durch Leimpunkte oder einen Leimstreifen 86.

Die Innen-Bodenecklappen 54 sind wie im Stand der Technik üblich rechteckig ausgebildet. Dies trifft auch auf die Rück-Seitenlappen 51 und Teil-Seitenlappen 52 zu. Entsprechend entsteht der visuelle Eindruck einer Kuvertfaltung im Bereich der Innen-Seitenwände 50 nur im oberen Teil der Innenpackung 12, die aus dem Schachtelteil 14 herausragt. Im unteren Teil der Innenpackung 12 sind die Innen-Seitenwände 50 herkömmlich gestaltet.

Eine weitere Besonderheit betrifft eine Lasche 31 zur Verbindung der beiden Teilwände 46, 47 der Innen-Vorderwand 36. Die Lasche 31 ist in Verlängerung der unteren Teilwand 47 angeordnet und wird durch Klebung mit der oberen Teilwand 45 verbunden, vorzugsweise durch eine Reihe von Leimpunkten 32.

Die Innenpackung 12 füllt die Außenpackung 13 vollständig aus. Zudem kann die Innenpackung 12 in der Außenpackung 13 durch Leim 88 fixiert sein. Die Entnahmeöffnung 35 ist so positioniert, dass bei geöffnetem Deckel 15 der Außenpackung 13 die Entnahmeöffnung 35 frei zugänglich ist. Die Außenpackung 13 ist als Klappschachtel ohne Kragen ausgebildet.

Das zweite Ausführungsbeispiel gemäß Fig. 7 bis 9 unterscheidet sich vom vorstehend beschriebenen ersten Ausführungsbeispiel durch die Konstruktion der Teil-Seitenlappen 53. Statt eines Prägebereichs 56 entlang der Seitenkante 45 ist eine geprägte Zone 58 vorhanden, in der der Stirn-Ecklappen 56 Aufnahme findet.

Im Bereich der geprägten Zone 58 sind die Teil-Seitenlappen 53 jeweils derart durch Prägen verformt, dass eine Art "Tasche" geformt ist, die hinsichtlich Abmessungen und Lage den jeweiligen Stirn-Ecklappen 55 der Innenpackung 12 entspricht. Entsprechend sind die Teil-Seitenlappen 53 im Bereich der Zone 58 nach außen verformt.

Das dritte Ausführungsbeispiel gemäß Fig. 10 bis 12 unterscheidet sich vom vorstehend beschriebenen ersten Ausführungsbeispiel ebenfalls durch die Konstruktion der Teil-Seitenlappen 53. Wie im zweiten Ausführungsbeispiel kommt eine geprägte Zone 59 zum Einsatz, die jedoch im Bereich der Rück-Seitenlappen 51 angeordnet ist, entsprechend der jeweiligen Lage der Stirn-Ecklappen 55 an der Innenpackung 12. Die Rück-Seitenlappen 51 sind entsprechend nach innen verformt, um eine "Tasche" für die Stirn-Ecklappen 55 zu bilden.

Weiterhin zeigt das dritte Ausführungsbeispiel eine Variante des Verschlussetiketts 42. Dieses ist unterseitig durchgehend, also auch im Bereich der Entnahmeöffnung 35 mit Klebstoff versehen. Um zu verhindern, dass der Packungsinhalt durch den Klebstoff beeinträchtigt wird, ist im Bereich der Entnahmeöffnung 35 eine Abdeckung 85 angebracht, beispielsweise aus Stanniol. Die Abdeckung 85 erstreckt sich umlaufend ein wenig über die Entnahmeöffnung 35 hinaus, sodass ein Überlappungsbereich geschaffen wird (Fig. 11).

Ferner ist der Zuschnitt 33 leicht abgewandelt, nämlich dahingehend, dass die Innen-Vorderwand 36 einteilig ausgebildet ist. Entsprechend ist die Lasche 31 am Ende der Innen-Bodenwand 48 angeordnet und wird mit der Innen-Vorderwand 36 verbunden. Durch den geänderten Aufbau des Zuschnitts sind die äußeren Seitenlappen der Innen-Seitenwände 50 auch nicht mehr aus Teil-Seitenlappen 52, 53 gebildet, sondern nur noch aus den (verlängerten) Seitenlappen 53.

Es versteht sich, dass die beiden letztgenannten Modifikationen des Zuschnitts 33 im Prinzip auch bei den ersten beiden Ausführungsbeispielen zum Einsatz kommen können.

In den Fig. 13 bis 16 ist die Herstellung der vorstehend beschriebenen Packungen 10 exemplarisch dargestellt. Hierin zeigen Fig. 13 und 14 zunächst die Herstellung der Innenpackung 12. Fig. 15 zeigt die Anbringung der Verschlussetiketten und Fig. 16 die Herstellung der Außenpackung 13.

Die Reihenfolge der wesentlichen Faltschritte, die erforderlich sind, um aus dem Zuschnitt 33 eine Innenpackung 12 zu falten, ist zunächst in Fig. 13 dargestellt. Demnach werden die ungefalteten Zuschnitte 33 in eine erste Zwischenfaltstellung gebracht, nämlich durch Aufrichten der Rück-Seitenlappen 51, der Innen-Stirnwand 36 und unterer Teilwand 47 der Innen-Vorderwand 36. Ferner werden die Innen-Bodenecklappen 54 gefaltet und die Zigarettengruppe 11 zugeführt. Im nächsten Schritt wird die Teilwand 47 auf die Zigarettengruppe 11 gefaltet und die Innen-Stirnwand 37 und obere Teilwand 46 der Innen-Vorderwand 36 aufgerichtet. Anschließend wird die obere Teilwand 46 wie die untere Teilwand 47 auf die Zigarettengruppe 11 gefaltet. Danach werden die Stirn-Ecklappen 55 gefaltet und anschließend die Teil-Seitenlappen 52, 53 in die Ebene der Innenseitenwände 50 gefaltet.

Fig. 14 zeigt einen entsprechenden Faltrevolver 60 zur Durchführung der vorstehend beschriebenen Schritte.

Der Faltrevolver 60 verfügt über den Umfang desselben gleichmäßig verteilte Taschen 61. Beim Einstempeln der Zuschnitte 33 erfolgt jeweils die Bildung der Zwischenfaltstellung. Eine entlang des Umfangs verlaufende Führung 62 dient zur Unterstützung der oberen Teilwand 46 der Innen-Vorderwand 36 beim Zuführen der Zigarettengruppe 11 und beim Anbringen von Leimpunkten 32 mittels einer am Umfang des Faltrevolvers 60 angebrachten Leimdüse 63. Umgefaltet wird die Innen-Stirnwand 37 und die Teilwand 46 mittels eines aktiven Faltorgans 64 sowie einer anschließenden Faltweiche 65. Ferner dienen Führungen 66, 67 zum Führen und Umlegen der unteren Teilwand 47.

Das soweit beschriebene Faltverfahren bzw. die einzelnen Schritte sind geringfügig zu modifizieren für eine Innenpackung 12 gemäß des dritten Ausführungsbeispiels, bei der die Innen-Vorderwand 36 einteilig ausgebildet ist. Der Faltvorgang entspricht dann im Wesentlichen dem Faltvorgang einer herkömmlichen Hinge-Lid-Packung (Klappschachtel).

In einer Ausschubstation des Faltrevolvers 60 sind ortsfeste Ecklappenfalter 68 im Förderweg der Innenpackung 12 angeordnet, die für das Umfalten der Stirn-Ecklappen 55 sorgen.

Während des weiteren Transports der teilweise fertiggestellten Innenpackungen 12 auf einem Mitnehmerriemen 69 werden zunächst mit seitlich neben der Transportstrecke angeordneten Leimdüsen 70 der Leim 86 (vorzugsweise Hot-Melt) im Bereich der Innen-Seitenwände 50 angebracht und anschließend die Teil-Seitenlappen 52, 53 heruntergefaltet und die Innenpackung 12 verschlossen.

Anschließend wird die Innenpackung 12 in eine Tasche eines Wenderades 71 eingeschoben und an eine quer zur Transportrichtung des Mitnehmerriemens 69 verlaufende Abschubeinrichtung 72 übergeben.

Im Bereich der Abschubeinrichtung 72 werden die Innenpackungen 12 entlang einer schräg abwärts gerichteten Rutschplatte 73 durch aufliegende Mitnehmerriemen 74 gefördert. Am Ende der Rutschplatte 73 werden die Innenpackungen 12 in einen aufrechten Förderabschnitt 75 umgelenkt und mit vorzugsweise konstanter Geschwindigkeit kontinuierlich aufwärts transportiert. Dabei liegen die Innenpackungen 12 auf einer Innen-Seitenwand 50 also quer zur Transportrichtung, sodass die Innen-Stirnwand 37 seitlich frei liegt, zur Anbringung des Verschlussetiketts 42.

Die Verschlussetiketten 42 sind auf einem fortlaufenden Trägerband 76 angebracht, welches von einer entsprechenden Etikettenbobine 77 mittels einer Antriebswalze 78 abgezogen wird, eine Bahnkantensteuerung 79 durchläuft und schließlich ein Ausgleichspendel 80 passiert. Danach werden die Verschlussetiketten 42 im Bereich einer Umlenkung 92 vom Trägerband abgeschält und an eine Saugwalze 93 übergeben, welche die Verschlussetiketten 42 gegen die Innen-Stirnwände 37 der Innenpackungen 12 übergibt. Das Trägerband 76 wird zu einer Trägerbandbobine 83 aufgewickelt.

Anschließend durchlaufen die Innenpackungen 12 eine Etikettenfaltstation 81, in die die beiden seitlich über die Innen-Stirnwände 37 herausragenden Schenkel der Verschlussetiketten 42 gegen die Innen-Rückwand 39 und die Innen-Vorderwand 36 der Innenpackungen 12 angelegt werden. Die Etikettenfaltstation 81 verfügt hierzu über ein U-förmiges Faltorgan 82, welches entsprechend gegen die Innenpackung 12 bewegt wird. Gleichzeitig wird das Faltorgan 82 während des Anlegens der Verschlussetiketten 42 mit den Innenpackungen 12 mitbewegt.

Die mit den Verschlussetiketten 42 versehenen Innenpackungen 12 werden anschließend einem weiteren Faltrevolver 84 zugeführt und dort in die Außenpackungen 13 verpackt. Der Faltrevolver 84 ist zweckmäßigerweise wie ein standardmäßiger Faltrevolver für Klappschachteln ausgebildet, mit dem Unterschied, dass die Innenpackung 12 an die Stelle eines Zigarettenblocks mit Kragen tritt. Als Besonderheit ist lediglich vorgesehen, dass an einer Station des Faltrevolvers 84 eine Leimdüse 85 zum Anbringen der Leimpunkte 34 an der Außenseite des Verschlussetiketts 42 zur Verbindung mit der Innenseite der Deckel-Vorderwand 28 vorgesehen ist. Im Anschluss an den Faltrevolver 84 werden die bis auf die Schachtel-Seitenwände 22 fertig gefalteten Packungen 10 an einen Mitnehmerriemen 89 übergeben. Mittels von Leimdüsen 90 wird Leim 87 in üblicher Weise im Bereich der Schachtel-Seitenwände 22 aufgetragen und die Schachtel-Seitenlappen 20, 21 zu Schachtel-Seitenwänden 22 miteinander verbunden.

In den gezeigten Ausführungsbeispielen sind jeweils Innenpackungen 12 und Außenpackungen 13 gezeigt, deren aufrechte Packungskanten übereinstimmend so ausgebildet sind, dass die Packungen einen rechteckigen Querschnitt aufweisen. Denkbar sind natürlich auch abgeschrägte oder abgerundete Packungskanten. Denkbar sind weiterhin Packungen, die unterschiedlich ausgebildete Packungskanten aufweisen, beispielsweise Packungen, deren aufrechte Packungskanten im Bereich der Vorderseite abweichend von den aufrechten Packungskanten im Bereich der Rückseite ausgebildet sind. Denkbar ist auch, dass einzelne Packungskanten abweichend von anderen Packungskanten ausgebildet sind. Denkbar ist ferner, dass die unterschiedlichen Packungskanten beliebig miteinander kombiniert werden.

## Patentansprüche

1. Packung für Zigaretten, mit einer Innenpackung (12) für einen Packungsinhalt, insbesondere für eine Zigarettengruppe (11), und mit einer Außenpackung (13), vorzugsweise in der Ausführung als Hinge-Lid-Packung, wobei die den Packungsinhalt vorzugsweise unmittelbar umhüllende Innenpackung (12) aus (dünnem) Karton gebildet ist und Seitenwände (50) aufweist, die durch einander überlappende innere und äußere Seitenlappen (51, 52, 53) eines Zuschnitts (33) aus (dünnem) Karton für die Innenpackung (12) gebildet sind, **dadurch gekennzeichnet, dass** Stirn-Ecklappen (55), die beiderseits einer Deckelwand (37) der Innenpackung (12) im Bereich der Seitenwände (50) angeordnet sind, jeweils eine im Wesentlichen V-förmige Gestalt aufweisen, und dass die Stirn-Ecklappen (55) jeweils zwischen den inneren Seitenlappen (51) und äußeren Seitenlappen (52, 53) der Seitenwände (50) der Innenpackung (12) angeordnet sind, und dass die äußeren Seitenlappen (53) der Seitenwände (50) der Innenpackung (12), welche die Stirn-Ecklappen (55) überdecken, eine schräggerichtete Seitenkante (45) aufweisen, sodass in Verbindung mit der V-förmigen Gestalt der Stirn-Ecklappen (55) der visuelle Eindruck einer Kuvertfaltung im Bereich der Seitenwände (50) der Innenpackung (12) entsteht, und dass die Außenpackung (13) ein Schachtelteil (14) zur Aufnahme der Innenpackung (12) aufweist und einen schwenkbar am Schachtelteil (14) gelagerten Deckel (15), wobei die Innenpackung (12) bei geöffnetem Deckel (15) aus dem Schachtelteil (14) herausragt, sodass die Seitenwände (50) der Innenpackung (12) teilweise sichtbar sind, derart, dass der durch die Gestalt der sich überdeckenden Stirn-Ecklappen (55) und der äußeren Seitenlappen (53) geschaffene visuelle Eindruck bei geöffneter Packung (10) für den Konsumenten sichtbar ist.

2. Packung nach Anspruch 1 oder einem der vorhergehenden Ansprüche, **dadurch gekennzeichnet, dass** die äußeren und/oder die inneren Seitenlappen (51, 53) durch Prägen verformt sind, derart, dass die äußeren und inneren Seitenlappen (51, 53) außerhalb des Bereichs der Stirn-Ecklappen (55) aneinander anliegen.

3. Packung nach Anspruch 1 oder einem der vorhergehenden Ansprüche, **dadurch gekennzeichnet, dass** die äußeren Seitenlappen (53) im Bereich einer schräggerichteten Seitenkante (43) durch Anbringung einer Prägung verformt sind, derart, dass die äußeren und inneren Seitenlappen (51, 53) im durch Prägung verformten Bereich (56) aneinander anliegen und durch Klebung (57) miteinander verbunden sind.

4. Packung nach Anspruch 1 oder einem der vorhergehenden Ansprüche, **dadurch gekennzeichnet, dass** die äußeren und/oder inneren Seitenlappen (51, 53) außerhalb des Bereichs der Stirn-Ecklappen (55) durch Prägen derart verformt sind, dass die äußeren und inneren Seitenlappen (51, 53) im durch Prägung verformten Bereich (56) aneinander anliegen und durch Klebung (57) miteinander verbunden sind.

5. Packung nach Anspruch 1 oder einem der vorhergehenden Ansprüche, **dadurch gekennzeichnet, dass** die inneren und/oder äußeren Seitenlappen (51, 53) durch Anbringung einer Prägung (58, 59) derart verformt sind, dass zwischen den inneren und äußeren Seitenlappen (51, 53) eine Tasche zur Aufnahme der Stirn-Ecklappen (55) gebildet ist, und dass die inneren und äußeren Seitenlappen (51, 53) außerhalb des Bereichs der Tasche aneinander anliegen und durch Klebung (57) miteinander verbunden sind.

6. Packung nach Anspruch 1 oder einem der vorhergehenden Ansprüche, **dadurch gekennzeichnet, dass** Wandungen des Zuschnitts (33) der Innenpackung (12) im Bereich der Vorderwand (36) derselben über eine am Zuschnitt (33) ausgebildeten Lasche (31) miteinander durch Klebung (32) verbunden sind, insbesondere im Bereich zweier Teilwände (46, 47) der Vorderwand (36) der Innenpackung (12) oder im Bereich des Übergangs zwischen einer Bodenwand (48) und einer Vorderwand (36) der Innenpackung (12).

7. Verfahren zur Herstellung von Packungen (10) für Zigaretten nach einem der vorhergehenden Ansprüche, **dadurch gekennzeichnet, dass** ein Zuschnitt (33) für die Innenpackung (12) aus (dünnem) Karton unter teilweiser Faltung des Zuschnitts (33) in eine Tasche (61) eines Faltrevolvers (60) eingestempelt wird, und dass danach innere Seitenlappen (51) im Bereich von Seitenwänden (50) der Innenpackung (12) und Bodenecklappen (54) der Innenpackung (12) gefaltet werden und eine Zigarettengruppe (11) in den teilweise gefalteten Zuschnitt (33) eingeführt wird, und dass danach eine Vorderwand (36) der Innenpackung (12) auf die Zigarettengruppe (11) gefaltet wird, und dass danach Stirn-Ecklappen (55) der Innenpackung (12), die beiderseits einer Stirnwand (37) der Innenpackung (12) angeordnet und mit dieser verbunden sind auf die gefalteten inneren Seitenlappen (51) der Seitenwände (50) gefaltet werden, und dass danach äußere Seitenlappen (52, 53) auf die Stirn-Ecklappen (55) und die inneren Seitenlappen (51) gefaltet werden.

8. Verfahren nach Anspruch 7, **dadurch gekennzeichnet, dass** die teilweise fertiggestellte Innenpackung (12) im Anschluss an die Faltung der Vorderwand (36) der Innenpackung (12) aus der Tasche (61) des Faltrevolvers (60) ausgeschoben wird, wobei die Stirn-Ecklappen (55) durch ortsfest in einer Ausschubstation des Faltrevolvers (60) angeordnete Faltorgane (68) in die jeweilige Ebene der Seitenwand (50) der Innenpackung (12) gefaltet werden.

9. Verfahren nach Anspruch 8, **dadurch gekennzeichnet, dass** die (Innen-) Packung (12) im Bereich einer Etikettenfaltstation (81) mit dem Verschlussetikett (42) versehen wird, wobei die (Innen-) Packung (12) quer zur Transportrichtung weisend und mit einer freiliegenden Stirnwand (37) seitlich weisend entlang eines aufrechten Förderabschnitts (75) transportiert wird und ein Verschlussetikett (42) zunächst gegen die frei liegende Stirnwand (37) gelegt und danach mittels eines Faltorgans (82) in den Bereich der Rückwand (39) und der Vorderwand (36) gefaltet wird.

10. Verfahren nach Anspruch 9, **dadurch gekennzeichnet, dass** die (Innen-) Packung (12) eine Entnahmeöffnung (35) im Bereich der Stirnwand (37) und der angrenzenden Vorderwand (36) der (Innen-) Packung (12) aufweist, wobei das Verschlussetikett (42) so an der (Innen-) Packung (12) angebracht wird, dass die Entnahmeöffnung (35) verschlossen wird, und dass das Verschlussetikett (42) mittels des Faltorgans (82) in der Etikettenfaltstation (81) an der (Innen-) Packung (12) angebracht wird, während die (Innen-) Packung (12) kontinuierlich in der Transportrichtung gefördert wird, wobei das vorzugsweise U-förmige Faltorgan (82) einerseits zusammen mit der Packung (12) in Transportrichtung bewegt wird und andererseits quer zur Transportrichtung bewegt wird, um das Verschlussetikett (42) gegen die Rückwand (39) und die Vorderwand (36) zu falten.

11. Verfahren nach Anspruch 10, **dadurch gekennzeichnet, dass** die Innenpackung (12) mit daran angebrachtem Verschlussetikett (42) einem Faltrevolver (84) für die Herstellung der Außenpackung (13) zugeführt wird, wobei ein Zuschnitt (30) für die Außenpackung (13) in eine Tasche des Faltrevolvers (84) eingestempelt und teilweise gefaltet wird und wobei die Innenpackung (12) mit Verschlussetikett (42) in die Außenpackung (13) als Packungsinhalt eingeführt wird und danach Vorderwand, Seitenwände und Deckel der Außenpackung (13) durch Falten entsprechender Wände bzw. Lappen des Zuschnitts (30) für die Außenpackung (13) gebildet werden.

## Claims

1. A cigarette pack, having an inner pack (12) for pack contents, in particular for a group of cigarettes (11), and having an outer pack (13), preferably in the form of a hinge-lid pack, wherein the inner pack (12) which directly encases the pack contents is preferably formed from (thin) cardboard and has lateral walls (50), which are formed by overlapping inner and outer lateral tabs (51, 52, 53) of a blank (33) made of (thin) cardboard for the inner pack (12), **characterized in that** end corner tabs (55), which are arranged on both sides of a lid wall (37) of the inner pack (12) in the region of the lateral walls (50), have a respective substantially V-shaped design, and **in that** each of the end corner tabs (55) is arranged between the inner lateral tabs (51) and outer lateral tabs (52, 53) of the lateral walls (50) of the inner pack (12), and that the outer lateral tabs (53) of the lateral walls (50) of the inner pack (12), which cover the end corner tabs (55), have an inclined lateral edge (45) such that, in conjunction with the V-shaped design of the end corner tabs (55), the visual impression of an envelope fold is created in the region of the lateral walls (50) of the inner pack (12), and that the outer pack (13) has a box part (14) for receiving the inner pack (12) and a lid (15) pivotably mounted on the box part (14), wherein the inner pack (12) with the lid (15) opened protrudes from the box part (14), so that the lateral walls (50) of the inner pack (12) are partially visible, in such a way that the visual impression with the pack (10) opened created by the design of the overlapping end corner tabs (55) and the outer lateral tabs (53) is visible to the consumer.

2. The pack as claimed in claim 1 or in one of the preceding claims, **characterized in that** the outer and/or the inner lateral tabs (51, 53) are deformed by embossing, in such a way that the outer and inner lateral tabs (51, 53) are in contact with one another outside the region of the end corner tabs (55).

3. The pack as claimed in claim 1 or in one of the preceding claims, **characterized in that** the outer lateral tabs (53) are deformed in the region of an inclined lateral edge (43) by the application of an embossing, in such a way that the outer and inner lateral tabs (51, 53) in the region (56) deformed by embossing are in contact with one another and are connected to one another by adhesive bonding (57).

4. The pack as claimed in claim 1 or in one of the preceding claims, **characterized in that** the outer and/or inner lateral tabs (51, 53) are deformed by embossing outside the region of the end corner tabs (55), in such a way that the outer and inner lateral tabs (51, 53) in the region (56) deformed by embossing are in contact with one another and are connected to one another by adhesive bonding (57).

5. The pack as claimed in claim 1 or in one of the preceding claims, **characterized in that** the inner and/or outer lateral tabs (51, 53) are deformed by the application of an embossing (58, 59) in such a way that a pocket for receiving the end corner tabs (55) is formed between the inner and outer lateral tabs (51, 53), and **in that** the inner and outer lateral tabs (51, 53) outside the region of the pocket are in contact with one another and are connected to one another by adhesive bonding (57).

6. The pack as claimed in claim 1 or in one of the preceding claims, **characterized in that** walls of the blank (33) of the inner pack (12) are connected to one another in the region of the front wall (36) of same by adhesive bonding (32) by means of a tab (31) formed on the blank (33), in particular in the region of two part walls (46, 47) of the front wall (36) of the inner pack (12) or in the region of the transition between a bottom wall (48) and a front wall (36) of the inner pack (12).

7. A method for producing cigarette packs (10) as claimed in one of the preceding claims, **characterized in that** a blank (33) for the inner pack (12) made of (thin) cardboard is stamped into a pocket (61) of a folding turret (60) during partial folding of the blank (33), and **in that** inner lateral tabs (51) in the region of lateral walls (50) of the inner pack (12) and bottom corner tabs (54) of the inner pack (12) are then folded and a group of cigarettes (11) is introduced into the partially folded blank (33), and **in that** a front wall (36) of the inner pack (12) is then folded onto the group of cigarettes (11), and **in that** end corner tabs (55) of the inner pack (12), which are arranged on both sides of an end wall (37) of the inner pack (12) and are connected thereto, are then folded into the inner lateral tabs (51) of the lateral walls (50), and **in that** outer lateral tabs (52, 53) are then folded onto the end corner tabs (55) and the inner lateral tabs (51).

8. The method as claimed in claim 7, **characterized in that** the partially finished inner pack (12) is ejected from the pocket (61) of the folding turret (60) in conjunction with the folding of the front wall (36) of the inner pack (12), wherein the end corner tabs (55) are folded by folding devices (68) arranged fixed in an ejection station of the folding turret (60) into the respective plane of the lateral wall (50) of the inner pack (12).

9. The method as claimed in claim 8, **characterized in that** the (inner) pack (12) is provided with the closure label (42) in the region of a label folding station (81), wherein the (inner) pack (12) facing transversely to the transport direction and having an exposed end wall (37) is transported facing sideways along an upright conveyor section (75), and a closure label (42) is positioned initially against the exposed end wall (37) and is then folded by means of a folding device (82) in the region of the rear wall (39) and the front wall (36).

10. The method as claimed in claim 9, **characterized in that** the (inner) pack (12) has an access opening (35) in the region of the end wall (37) and the adjoining front wall (36) of the (inner) pack (12), wherein the closure label (42) is positioned on the (inner) pack (12) in such a way that the access opening (35) is closed, and that the closure label (42) is positioned on the (inner) pack (12) in the label folding station (81) by means of the folding device (82), whereas the (inner) pack (12) is conveyed continuously in the transport direction, wherein the preferably U-shaped folding device (82), on the one hand, is moved together with the pack (12) in the transport direction, and, on the other hand, is moved transversely to the transport direction, in order to fold the closure label (42) against the rear wall (39) and the front wall (36).

11. The method as claimed in claim 10, **characterized in that** the inner pack (12) with the closure label (42) positioned thereon is fed to a folding turret (84) for the production of the outer pack (13), wherein a blank (30) for the outer pack (13) is stamped into a pocket of the folding turret (84) and is partially folded, and wherein the inner pack (12) with a closure label (42) is introduced into the outer pack (13) as pack contents, and the front wall, lateral walls and lid of the outer pack (13) are then formed by folding appropriate walls or tabs of the blank (30) for the outer pack (13).

## Revendications

1. Paquet pour cigarettes, avec un emballage intérieur (12) pour un contenu de paquet, en particulier pour un groupe de cigarettes (11), et avec un emballage extérieur (13), de préférence conçu sous la forme d'un paquet Hinge-Lid ("à couvercle sur charnière"), l'emballage intérieur (12), qui enveloppe de préférence directement le contenu du paquet, étant formé de carton (mince) et présentant des parois latérales (50) qui sont formées par des rabats latéraux intérieurs et extérieurs (51, 52, 53) d'un flan (33) en carton (mince) pour l'emballage intérieur (12), **caractérisé en ce que** des rabats d'angle frontaux (55), qui sont agencés des deux côtés d'une paroi de sommet (37) de l'emballage intérieur (12) au niveau des parois latérales (50), présentent chacun une forme sensiblement en V, et **en ce que** les rabats d'angle frontaux (55) sont disposés chacun entre les rabats latéraux intérieurs (51) et les rabats latéraux extérieurs (52, 53) des parois latérales (50) de l'emballage intérieur (12), et **en ce que** les rabats latéraux extérieurs (53) des parois latérales (50) de l'emballage intérieur (12), qui recouvrent les rabats d'angle frontaux (55), présentent un bord latéral (45) orienté en oblique, de sorte que, en liaison avec la forme en V des rabats d'angle frontaux (55), on obtient l'impression visuelle d'un pliage d'enveloppe au niveau des parois latérales (50) de l'emballage intérieur (12), et **en ce que** l'emballage extérieur (13) présente une partie boîte (14) destinée à recevoir l'emballage intérieur (12) et un couvercle (15) qui est pivotant sur la partie boîte (14), l'emballage intérieur (12) dépassant de la partie boîte (14) lorsque le couvercle (15) est ouvert, de sorte que les parois latérales (50) de l'emballage intérieur (12) sont partiellement visibles, de telle sorte que l'impression visuelle créée par la forme des rabats d'angle frontaux (55) et des rabats latéraux extérieurs (53) qui se recouvrent est visible pour le consommateur lorsque l'emballage (10) est ouvert.

2. Paquet selon la revendication 1 ou l'une des revendications précédentes, **caractérisé en ce que** les rabats latéraux extérieurs et/ou intérieurs (51, 53) sont déformés par gaufrage de manière que les rabats latéraux extérieurs et intérieurs (51, 53) soient en contact l'un avec l'autre en dehors de la zone des rabats d'angle frontaux (55).

3. Paquet selon la revendication 1 ou l'une des revendications précédentes, **caractérisé en ce que** les rabats latéraux extérieurs (53) sont déformés par application d'un gaufrage au niveau d'un bord latéral oblique (43), de telle sorte que les rabats latéraux extérieurs et intérieurs (51, 53) sont appliqués l'un contre l'autre au niveau (56) déformée par le gaufrage et sont reliés entre eux par collage (57).

4. Paquet selon la revendication 1 ou l'une des revendications précédentes, **caractérisé en ce que** les rabats latéraux extérieurs et/ou intérieurs (51, 53) sont déformés par gaufrage en dehors de la zone des rabats d'angle frontaux (55) de telle sorte que les rabats latéraux extérieurs et intérieurs (51, 53) s'appliquent l'un contre l'autre au niveau déformée par gaufrage (56) et sont reliés entre eux par collage (57).

5. Paquet selon la revendication 1 ou l'une des revendications précédentes, **caractérisé en ce que** les rabats latéraux intérieurs et/ou extérieurs (51, 53) sont déformés par l'application d'un gaufrage (58, 59) de telle sorte qu'une poche destinée à recevoir les rabats d'angle frontaux (55) est formée entre les rabats latéraux intérieurs et extérieurs (51, 53), et **en ce que** les rabats latéraux intérieurs et extérieurs (51, 53) sont appliqués les uns contre les autres en dehors de la zone de la poche et sont reliés entre eux par collage (57) .

6. Paquet selon la revendication 1 ou l'une des revendications précédentes, **caractérisé en ce que** des parois du flan (33) de l'emballage intérieur (12) sont reliées entre elles par collage (32) au niveau de la paroi avant (36) de celui-ci par l'intermédiaire d'une languette (31) formée sur le flan (33), en particulier au niveau de deux parois partielles (46, 47) de la paroi avant (36) de l'emballage intérieur (12) ou au niveau de la transition entre une paroi de fond (48) et une paroi avant (36) de l'emballage intérieur (12).

7. Procédé de fabrication de paquets (10) de cigarettes selon l'une des revendications précédentes, **caractérisé en ce qu'**un flan (33) pour l'emballage intérieur (12) en carton (mince) est estampé dans une poche (61) d'une tourelle de pliage (60) en pliant partiellement le flan (33), et **en ce qu'**ensuite des rabats latéraux intérieurs (51) sont repliés au niveau des parois latérales (50) de l'emballage intérieur (12) et des rabats d'angle de fond (54) de l'emballage intérieur (12) et un groupe de cigarettes (11) est introduit dans le flan (33) partiellement plié, et **en ce qu'**ensuite une paroi avant (36) du paquet intérieur (12) est pliée sur le groupe de cigarettes (11), et **en ce qu'**ensuite des rabats d'angle frontaux (55) du paquet intérieur (12), qui sont agencés de part et d'autre d'une paroi frontale (37) du paquet intérieur (12) et sont reliés à celle-ci, sont repliés sur les rabats latéraux intérieurs pliés (51) des parois latérales (50), et **en ce qu'**ensuite des rabats latéraux extérieurs (52, 53) sont repliés sur les rabats d'angle frontaux (55) et les rabats latéraux intérieurs (51).

8. Procédé selon la revendication 7, **caractérisé en ce que** l'emballage intérieur (12) partiellement terminé est sorti de la poche (61) de la tourelle de pliage (60) à la suite du pliage de la paroi avant (36) de l'emballage intérieur (12), les rabats d'angle frontaux (55) étant pliés dans le plan respectif de la paroi latérale (50) de l'emballage intérieur (12) par des organes de pliage (68) disposés de manière fixe dans un poste de sortie de la tourelle de pliage (60).

9. Procédé selon la revendication 8, **caractérisé en ce que** l'emballage (intérieur) (12) est pourvu de l'étiquette de fermeture (42) au niveau d'un poste de pliage d'étiquette (81), l'emballage (intérieur) (12) étant transporté le long d'un tronçon de transport vertical (75) en étant orienté transversalement à la direction de transport et en étant orienté latéralement avec une paroi frontale (37) dégagée, et une étiquette de fermeture (42) étant d'abord posée contre la paroi frontale (37) dégagée, puis pliée au moyen d'un organe de pliage (82) au niveau de la paroi arrière (39) et de la paroi avant (36).

10. Procédé selon la revendication 9, **caractérisé en ce que** l'emballage (intérieur) (12) présente une ouverture de prélèvement (35) au niveau de la paroi frontale (37) et de la paroi avant (36) adjacente de l'emballage (intérieur) (12), l'étiquette de fermeture (42) étant appliquée sur l'emballage (intérieur) (12) de telle sorte que l'ouverture de prélèvement (35) soit fermée, et **en ce que** l'étiquette de fermeture (42) est appliquée sur l'emballage (intérieur) (12) au moyen de l'organe de pliage (82) dans la station de pliage d'étiquettes (81), tandis que l'emballage (intérieur) (12) est transporté en continu dans la direction de transport, l'organe de pliage (82), de préférence en forme de U, étant d'une part déplacé avec l'emballage (12) dans la direction de transport et d'autre part déplacé transversalement à la direction de transport afin de plier l'étiquette de fermeture (42) contre la paroi arrière (39) et la paroi avant (36).

11. Procédé selon la revendication 10, **caractérisé en ce que** l'emballage intérieur (12) avec l'étiquette de fermeture (42) fixée sur lui est amené à une tourelle de pliage (84) pour la fabrication de l'emballage extérieur (13), un flan (30) pour l'emballage extérieur (13) étant estampé dans une poche de la tourelle de pliage (84) et partiellement plié, et l'emballage intérieur (12) avec l'étiquette de fermeture (42) étant introduit dans l'emballage extérieur (13) en tant que contenu de l'emballage, puis la paroi avant, les parois latérales et le couvercle de l'emballage extérieur (13) étant formés par pliage par de parois ou de rabats correspondants du flan (30) pour l'emballage extérieur (13) .
